# EUROPÄISCHE PATENTSCHRIFT

(11) **EP 2 455 537 B1**
(45) Veröffentlichungstag und Bekanntmachung des Hinweises auf die Patenterteilung: **30.07.2014**
(21) Anmeldenummer: 10401202.6
(22) Anmeldetag: 19.11.2010
(51) Int. Cl.: D06F 58/22

(54) **Wäschetrockner mit Filtereinsatz**
Washer dryer with filter insert
Sèche-linge doté d'une installation de filtre

(43) Veröffentlichungstag der Anmeldung: 23.05.2012
(73) Patentinhaber: Miele & Cie. KG, 33332 Gütersloh (DE)
(72) Erfinder: Eichwald, Viktor, 33619 Bielefeld (DE); Rösch, Jürgen, 33378 Rheda-Wiedenbrück (DE); Vartmann, Thomas, 48361 Beelen (DE)

(56) Entgegenhaltungen:
- EP-A1- 1 584 732
- EP-A1- 2 309 053
- EP-A2- 2 107 155
- WO-A2-2005/090669
- DE-A1- 4 220 534
- DE-A1- 19 705 616
- JP-U- 59 075 292

## Beschreibung

Die Erfindung betrifft einen Wäschetrockner mit einer in einem Gehäuse drehbar gelagerten Trommel, einer mit einer Tür verschließbaren Beschickungsöffnung, sowie einem Gebläse und einer Heizeinrichtung zur Erzeugung eines Prozessluftstromes, der über einen Wärmetauscher strömt, dem ein von außen über eine in der Frontwand des Gehäuses angeordnete Revisionsklappe zugänglicher Filtereinsatz im Strömungskanal vorgeschaltet ist.

Aus dem Stand der Technik ist eine Wäschebehandlungsmaschine, insbesondere ein Wäschetrockner, gemäß der EP 2 107 155 A2 bekannt. Bei diesem bekannten Wäschetrockner ist an der Frontseite eine Revisionsklappe vorgesehen, hinter der ein zugänglicher Filtereinsatz im Strömungskanal für die Prozessluft gesetzt werden kann. Der Filtereinsatz besteht aus einem Filterblock zur Filtrierung von Staub, wobei der Filterblock als ein separates Einsatzteil selbstdichtend in den Strömungskanal eingesetzt wird.

Bei dieser bekannten Ausführungsform wird es als nachteilig angesehen, dass der Filtereinsatzblock durch eine fehlerhafte Handhabung beim Einsetzen die Luftführung im Prozessluftkanal einerseits beeinträchtigen kann bzw. die Effektivität der Filtrierwirkung andererseits in dem Prozessluftkanal eingeschränkt wird.

Die JP 59 075292 U offenbart einen Wäschetrockner gemäß dem Oberbegriff des Anspruchs 1, mit einer drehbar gelagerten Trommel, einer mit einer Tür verschließbaren Beschickungsöffnung, sowie einem Gebläse zur Erzeugung eines Prozessluftstromes, der über einen Wärmetauscher strömt, dem ein von außen über eine in der Frontwand des Gehäuses angeordneten Revisionsklappe zugänglicher Filtereinsatz im Strömungskanal vorgeschaltet ist. Zur Positionierung bzw. zur Halterung der Filterschicht, besteht der Filtereinsatz aus einem zerlegbaren Gehäuse, das die Filterschicht aufnimmt. Das mit der Filterschicht versehene Gehäuse ist so in den Prozessluftkanal eingesetzt.

Die WO 2005/090669 A2 offenbart einen Wäschetrockner, bei dem ebenfalls ein als Gehäuse ausgebildeter Filtereinsatz in den Prozesskanal eingesetzt ist. Das Gehäuse nimmt hierbei die Filterschicht auf.

Die DE 197 05 616 A1 oder die DE 42 20 534 A1 offenbart einen Wäschetrockner, bei dem der Filtereinsatz aus einem Gehäuse bzw. einer Rahmenanordnung besteht, die die Filterschicht aufnimmt und stabilisiert.

Der Erfindung stellt sich somit die Aufgabe, einen Wäschetrockner derart weiterzubilden, dass die Handhabung des Filtereinsatzes zu Revisionszwecken einfach und sicher im Prozessluftkanal positioniert werden kann.

Erfindungsgemäß wird die Aufgabe durch einen Wäschetrockner mit den Merkmalen des Anspruchs 1 gelöst. Vorteilhafte Ausgestaltungen und Weiterbildungen der Erfindung ergeben sich aus den nachfolgenden abhängigen Ansprüchen.

Die mit der Erfindung erreichbaren Vorteile bestehen darin, dass bei der erfindungsgemäßen Lösung der aus einem Filterblock bestehende Filtereinsatz positionssicher in den Prozessluftkanal eingesetzt werden kann. Der Filtereinsatz kann hierbei aus zwei miteinander verbundenen Schaumblöcken bestehen.

Die Lösung ermöglicht es den Filterblock optimal einzusetzen, wobei dem Betreiber des Wäschetrockners ein fehlerfreies Handling ermöglicht wird. Hierzu ist in der Luftführung des Prozessluftkanals eine Zapfenführung eingebracht, die mit im Träger des Filterblocks vorhandenen Zapfenaufnahmen zusammenwirkt, so dass immer eine zwingende richtige Montage des Filterblocks in der Luftführung bereitgestellt wird. Ein zusätzlicher Verdrehschutz durch Formschluss am Träger sowie am Filterblock unterstützen hierbei den richtigen Ansatz des Filterblocks an den Träger. Eine fehlerhafte Montage des Filterblocks in der Luftführung des Wäschetrockners durch den Betreiber des Wäschetrockners ist dadurch sehr stark erschwert, wobei ein Verschmutzen der Luftführung des Wäschetrockners durch einen fehlerhaften Einbau durch den Betreiber vermieden wird.

Erfindungsgemäß ist hierbei der Filtereinsatz aus einem wenigstens aus einer Filterschicht bestehenden Filterblock gebildet, der mit einer im Strömungskanal angeordneten Montage und/oder Einsatzhilfe zusammenwirkt. Die Montagehilfe als solches besteht, wie ausgeführt, aus im Strömungskanal angeordneten Zapfen, die mit einem den Filterblock aufnehmenden Träger im eingesetzten Zustand des Filterblocks im Strömungskanal zusammenwirken. Somit wird für den im Querschnitt des Strömungskanals einzusetzenden Filterblock eine exakte Halterung im Strömungsquerschnitt vorgegeben, die das positioniersichere Einsetzen des Filterblockschwammes hier wesentlich vereinfacht. Der Filterblock kann auch aus zwei oder mehreren Filterschichten bestehen, wenn dies für die Stabilität des Filterblocks hilfreich ist.

Nach einer vorteilhaften Ausgestaltung der Erfindung besteht der Träger aus zwei über ein Griffelement verbundene Hülsenelemente, die in im Filterblock vorgesehene Durchbrüche greifen. Die Hülsenelemente sind hierbei auf die im Strömungskanal angeordneten Zapfenelemente steckbar. Um eine Formschlussverbindung zwischen den Hülsenelementen und den Zapfenelementen zu schaffen, sind an den Zapfenelementen Nuten angeordnet. In den Hülsenelementen sind hierzu Klemmstege angeformt, die mit den Nuten der Zapfenelemente im gesteckten Zustand des Trägers zusammenwirken. Somit wird im gesteckten Zustand des Trägers auf die Zapfenelemente ein Formschluss gebildet, der hier den Filterblockschwamm in dem Strömungsquerschnitt sicher hält.

Nach einer vorteilhaften Ausgestaltung der Erfindung sind an den freien Enden der Hülsenelemente zur Hintergreifung des Öffnungsrandes der Durchbrüche in dem Filterblock bereichsweise Überformungen vorgesehen. Die Überformungen haben den Zweck, dass zunächst der Filterblock auf das losgelöste Trägerelement und auf die Hülsenelemente geklemmt werden kann, wobei die Überformungen ein Selbstlösen des Filterblocks von dem Träger verhindern. Dabei sind an den Hülsenelementen Positionierhilfen für den Filterblock an dem Träger angeformt. Diese bestehen aus angeformten Armen, die eine Anlage für die vordere Filterblockfläche bilden. Dabei besteht auch die Möglichkeit, dass an einem der Arme eine Positionierhilfe in Form eines Zapfens vorgesehen ist, die eine Formschlussverbindung mit einer Bohrung im Filterblock bildet. Hierbei dringt der Zapfen in die Fläche des Filterblocks ein.

Eine andere oder weitere Positionierhilfe wird dadurch bereit gestellt, dass an wenigstens einer der Arme ein Magnet zur Verschlusssicherung angeordnet ist, der im montierten Zustand des Filterblocks ein Signal gibt, dass der Filtereinsatz hier exakt im Prozessluftkanal eingefügt ist. Dies kann zur Bereitstellung einer sicherheitsrelevanten Funktion oder Meldung durch die Steuerung dienen.

Ein Ausführungsbeispiel der Erfindung ist in den Zeichnungen rein schematisch dargestellt und wird nachfolgend näher beschrieben. Es zeigt:
- Figur 1: eine perspektivische Frontansicht eines Wäschetrockners mit geöffneter Revisionsklappe;
- Figur 2: eine explosionsartige Darstellung der Montage- und/oder Einsatzhilfe für einen Filterblock mit einer Teilansicht eines Strömungskanals;
- Figur 3: eine zusammengefügte Situation in perspektivischer Ansicht gemäß der Figur 2;
- Figur 4: eine geschnittene Ansicht des Prozessluftkanals mit eingesetzten Filterblock, gemäß der Schnittlinie IV/IV in Figur 3; und
- Figur 5: eine perspektivische Darstellung des Filterblocks in Einzelansicht im angesetzten Zustand an den Träger.

Die Figur 1 zeigt in der perspektivischen Darstellung einen Wäschetrockner 1 mit einer in einem Gehäuse 2 nicht näher dargestellten gelagerten Trommel. In der Gehäusevorderwand befindet sich eine Tür 3, die eine Beschickungsöffnung verschließt. In dem Gehäuse 2 befindet sich ein Gebläse und eine Heizeinrichtung zur Erzeugung eines Prozessluftstromes, der über einen Wärmetauscher strömt, dem ein von außen über eine in der Frontwand 4 des Gehäuses 2 angeordnete Revisionsklappe 5 zugänglicher Filtereinsatz 6 im Strömungskanal 7 vorgeschaltet ist. Ein Teilbereich des Strömungskanals 7 ist insbesondere in den Figuren 2 und 3 zu erkennen. Dabei ist der Filtereinsatz 6 aus einem wenigstens aus zwei Filterschichten 6.1 und 6.2 bestehenden Filterblock 8 gebildet, der mit einer im Strömungskanal 7 angeordneten Montage-und/oder Einsatzhilfe 9 zusammenwirkt, wie sie einerseits in der Figur 2 in explosionsartiger Darstellung zu erkennen ist, bzw. in der Figur 3 in der eingesetzten Lage des Filterblocks 8.

Die Montagehilfe 9 besteht hierbei aus im Strömungskanal 7 angeordneten Zapfen 10.1 und 10.2, die mit einem den Filterblock 8 aufnehmenden Träger 11 im eingesetzten Zustand des Filterblocks 8 im Strömungskanal 7 zusammenwirken. Diese Situation ist insbesondere in der Figur 3 und 4 dargestellt. Der Träger 11 besteht hierbei aus zwei über ein Griffelement 12 verbundene Hülsenelemente 13.1 und 13.2, wie sie insbesondere in der Figur 2 in der explosionsartigen Darstellung zu erkennen sind. Diese Hülsenelemente 13.1 und 13.2 greifen in die im Filterblock vorgesehenen Durchbrüche 14.1 und 14.2. Die Hülsenelemente 13.1 und 13.2 sind hierbei auf die im Strömungskanal 7 angeordneten Zapfen 10.1 und 10.2 steckbar. Wie aus der Figur 2, aber auch aus der Figur 4 zu erkennen ist, sind an den Zapfen 10.1 und 10.2 Nuten 15 angeordnet. Korrespondierend dazu sind in den Hülsenelementen 13.1 und 13.2 Klemmstege 16 angeformt, die mit den Nuten 15 der Zapfen 10.1 und 10.2 im gesteckten Zustand des Trägers11 zusammenwirken.

Hierbei ist es besonders vorteilhaft für eine sichere Halterung des Filterblocks 8 an dem Träger 11, dass an den freien Enden der Hülsenelemente 13.1 und 13.2 bereichsweise Überformungen 17 vorgesehen sind. Diese werden durch die Durchbrüche 14.1 und 14.2 hindurch geschoben, so dass dann die Überformungen 17 an der Rückseite des Filterblocks 8 den Öffnungsbereich der Durchbrüche 14.1 und 14.2 hintergreifen. Aus der Figur 2, aber auch aus der Figur 5 ist zu erkennen, wo der Träger 11 in isolierter Darstellung mit dem Filterblock 8 dargestellt ist, dass an den Hülsenelementen 13.1 und 13.2 Positionierhilfen für den Filterblock 8 an dem Träger 11 angeformt sind. Die Positionierhilfen bestehen hierbei aus angeformten Armen 18.1, 18.2, 18.3 und 18.4, die eine Anlage für die Filterblockfläche 19 bilden. Dabei befindet sich an dem Arm 18.2 ein angeformter Zapfen 20, der hier im gesteckten Zustand eine Formschlussverbindung mit dem Filterblock 8 eingeht, wobei dieser in eine Öffnung 21 am Filterblock 8 greift, wenn der Träger 11 angesetzt ist. An dem Arm 18.4 ist eine weitere Positionierhilfe vorgesehen, die hier aus einem Magneten 22 gebildet ist, der im gesteckten Zustand zur Überwachung des exakten Sitzes des Filterblocks 8 durch die Steuerung 23 (Fig. 1) dient.

## Patentansprüche

1. Wäschetrockner (1) mit einer in einem Gehäuse (2) drehbar gelagerten Trommel, einer mit einer Tür (3) verschließbaren Beschickungsöffnung, sowie einem Gebläse und einer Heizeinrichtung zur Erzeugung eines Prozessluftstromes, der über einen Wärmetauscher strömt, dem ein von außen über eine in der Frontwand (4) des Gehäuses (2) angeordneten Revisionsklappe (5) zugänglicher Filtereinsatz (6) im Strömungskanal (7) vorgeschaltet ist,
**dadurch gekennzeichnet,**
**dass** der Filtereinsatz (6) aus einem wenigstens aus einer Filterschicht (6.1) bestehenden Filterblock (8) gebildet ist, der mit einer im Strömungskanal (7) angeordneten Montage-und/oder Einsatzhilfe (9) zusammenwirkt, wobei die Montage und/oder Einsatzhilfe (9) aus im Strömungskanal (7) angeordneten Zapfen (10.1, 10.2) zu Bereitstellung einer Zapfenführung besteht, die mit im einem den Filterblock (8) aufnehmenden Träger (11) vorhandenen Zapfenaufnahmen im eingesetzten Zustand des Filterblocks (8) im Strömungskanal (7) zusammenwirken.

2. Wäschetrockner nach Anspruch 1,
**dadurch gekennzeichnet,**
**dass** der Filtereinsatz (6) aus einem aus zwei Filterschichten (6.1, 6.2) bestehenden Filterblock (8) gebildet ist.

3. Wäschetrockner nach Anspruch 1,
**dadurch gekennzeichnet,**
**dass** der Träger (11) aus zwei über ein Griffelement (12) verbundene Hülsenelementen (13.1, 13.2) besteht, die in im Filterblock (8) vorgesehene Durchbrüche (14.1, 14.2) greifen.

4. Wäschetrockner nach Anspruch 3,
**dadurch gekennzeichnet,**
**dass** die Hülsenelemente (13.1, 13.2) auf die im Strömungskanal (7) angeordneten Zapfen (10.1, 10.2) steckbar ausgebildet sind.

5. Wäschetrockner nach Anspruch 4,
**dadurch gekennzeichnet,**
**dass** an den Zapfen (10.1, 10.2) Nuten (15) angeordnet sind.

6. Wäschetrockner nach Anspruch 4,
**dadurch gekennzeichnet,**
**dass** in den Hülsenelementen (13.1, 13.2) Klemmstege (16) angeformt sind, die mit den Nuten (15) der Zapfen (10.1, 10.2) im gesteckten Zustand des Trägers (11) zusammenwirken.

7. Wäschetrockner nach Anspruch 6,
**dadurch gekennzeichnet,**
**dass** an den freien Enden der Hülsenelemente (13.1, 13.2) zur Hintergreifung des Öffnungsrandes der Durchbrüche (14.1, 14.2) bereichsweise Überformungen (17) vorgesehen sind.

8. Wäschetrockner nach Anspruch 7,
**dadurch gekennzeichnet,**
**dass** an den Hülsenelementen (13.1, 13.2) Positionierhilfen für den Filterblock (8) an dem Träger (11) angeformt sind.

9. Wäschetrockner nach Anspruch 8,
**dadurch gekennzeichnet,**
**dass** die Positionierhilfen aus angeformten Armen (18.1, 18.2, 18.3, 18.4) bestehen, die eine Anlage für die Filterblockfläche (19) bilden.

10. Wäschetrockner nach Anspruch 9,
**dadurch gekennzeichnet,**
**dass** die Positionierhilfen eine Formschlussverbindung mit dem Filterblock (8) bilden.

11. Wäschetrockner nach Anspruch 10,
**dadurch gekennzeichnet,**
**dass** an wenigstens einem der Arme (18.4) ein Magnet (22) zur Verschlusssicherung angeordnet ist.

## Claims

1. Tumble dryer (1), comprising a drum which is rotatably mounted in a housing (2), a loading opening which can be closed by a door (3), and a fan and a heating device for generating a process air stream which flows via a heat exchanger, upstream of which a filter cartridge (6) is arranged in the flow channel (7), said cartridge being accessible from outside by means of an inspection flap (5) which is arranged in the front wall (4) of the housing (2), **characterised in that** the filter cartridge (6) is formed of a filter block (8) consisting of at least one filter layer (6.1) which cooperates with an assembly and/or insertion aid (9) arranged in the flow channel (7), the assembly and/or insertion aid (9) consisting of pins (10.1, 10.2) which are arranged in the flow channel (7) to provide pin guidance and which, when the filter block (8) is inserted in the flow channel (7), cooperate with pin receptacles which are located in a carrier (11) which receives the filter block (8).

2. Tumble dryer according to claim 1, **characterised in that** the filter cartridge (6) is formed of a filter block (8) consisting of two filter layers (6.1, 6.2).

3. Tumble dryer according to claim 1, **characterised in that** the carrier (11) consists of two sleeve elements (13.1, 13.2) which are connected by means of a handle element (12) and engage in apertures (14.1, 14.2) provided in the filter block (8).

4. Tumble dryer according to claim 3, **characterised in that** the sleeve elements (13.1, 13.2) are configured to be able to be pushed onto the pins (10.1, 10.2) arranged in the flow channel (7).

5. Tumble dryer according to claim 4, **characterised in that** grooves (15) are arranged on the pins (10.1, 10.2).

6. Tumble dryer according to claim 4, **characterised in that** clamping webs (16) are integrally formed on the sleeve elements (13.1, 13.2) and cooperate with the grooves (15) of the pins (10.1, 10.2) when the carrier (11) is pushed on.

7. Tumble dryer according to claim 6, **characterised in that** overmouldings (17) are provided on the free ends of the sleeve elements (13.1, 13.2) in some regions to engage behind the opening edge of the apertures (14.1, 14.2).

8. Tumble dryer according to claim 7, **characterised in that** on the sleeve elements (13.1, 13.2), aids for positioning the filter block (8) are integrally formed on the carrier (11).

9. Tumble dryer according to claim 8, **characterised in that** the positioning aids consist of integrally formed arms (18.1, 18.2, 18.3, 18.4) which form a support for the filter block surface (19).

10. Tumble dryer according to claim 9, **characterised in that** the positioning aids interlock with the filter block (8).

11. Tumble dryer according to claim 10, **characterised in that** a magnet (22) is arranged on at least one of the arms (18.4) for securing the closure.

## Revendications

1. Sèche-linge (1) avec un tambour supporté en rotation dans un carter (2), une ouverture de chargement pouvant être fermée par une porte (3), ainsi qu'avec un ventilateur et un dispositif de chauffage pour la production d'un flux d'air de traitement qui s'écoule par le biais d'un échangeur de chaleur en amont duquel est installée dans la gaine d'écoulement (7) une cartouche filtrante (6) accessible à partir de l'extérieur par le biais d'une trappe de révision (5) disposée dans la paroi avant (4) du carter (2),
**caractérisé en ce que**
la cartouche filtrante (6) est formée d'un bloc filtrant (8), composé d'au moins une couche filtrante (6.1), qui coopère avec un dispositif d'aide au montage et/ou à l'introduction (9) disposé dans la gaine d'écoulement (7), le dispositif d'aide au montage et/ou à l'introduction (9) se composant de tenons (10.1, 10.2) disposés dans la gaine d'écoulement (7) pour la réalisation d'un guidage par tenons et qui, dans l'état introduit du bloc filtrant (8) dans la gaine d'écoulement (7), coopèrent avec des logements de tenons présents dans un support (11) logeant le bloc filtrant (8).

2. Sèche-linge selon la revendication 1,
**caractérisé en ce que**
la cartouche filtrante (6) est formée d'un bloc filtrant (8) composé de deux couches filtrantes (6.1, 6.2).

3. Sèche-linge selon la revendication 1,
**caractérisé en ce que**
le support (11) se compose de deux éléments de manchon (13.1, 13.2) raccordés par le biais d'un élément de prise (12) qui engrènent dans des traversées (14.1, 14.2) prévues dans le bloc filtrant (8).

4. Sèche-linge selon la revendication 3,
**caractérisé en ce que**
les éléments de manchon (13.1, 13.2) sont constitués de façon à pouvoir être enfichés sur les tenons (10.1, 10.2) disposés dans la gaine d'écoulement (7).

5. Sèche-linge selon la revendication 4,
**caractérisé en ce que**
des rainures (15) sont disposées sur les tenons (10.1, 10.2).

6. Sèche-linge selon la revendication 4,
**caractérisé en ce que**,
dans les éléments de manchon (13.1, 13.2), il est formé des nervures de serrage (16) qui coopèrent avec les rainures (15) des tenons (10.1, 10.2) dans l'état enfiché du support (11).

7. Sèche-linge selon la revendication 6,
**caractérisé en ce que**
des surmoulages (17) sont prévus par tronçons aux extrémités libres des éléments de manchon (13.1, 13.2) pour agripper par l'arrière le bord d'ouverture des traversées (14.1, 14.2).

8. Sèche-linge selon la revendication 7,
**caractérisé en ce que**,
sur les éléments de manchon (13.1, 13.2), il est formé des aides au positionnement pour le bloc filtrant (8) sur le support (11).

9. Sèche-linge selon la revendication 8,
**caractérisé en ce que**
les aides au positionnement se composent de bras (18.1, 18.2, 18.3 et 18.4) formés qui forment un appui pour la surface de bloc filtrant (19).

10. Sèche-linge selon la revendication 9,
**caractérisé en ce que**
les aides au positionnement forment un raccordement par liaison de forme avec le bloc filtrant (8).

11. Sèche-linge selon la revendication 10,
**caractérisé en ce**
**qu'**un aiment (22) destiné à bloquer la fermeture est disposé sur au moins un des bras (18.4).
